# EUROPÄISCHE PATENTSCHRIFT

(11) **EP 0 146 916 B1**
(45) Veröffentlichungstag und Bekanntmachung des Hinweises auf die Patenterteilung: **17.05.1989**
(21) Anmeldenummer: 84115788.6
(22) Anmeldetag: 19.12.1984
(51) Int. Cl.: C10B 39/02

(54) **Kokstrockenkühleinrichtung**
Plant for the dry-cooling of coke
Installation de refroidissement à sec de coke

(30) Priorität: 23.12.1983 DE 3346620
(43) Veröffentlichungstag der Anmeldung: 03.07.1985
(73) Patentinhaber: Still Otto GmbH, 44718 Bochum (DE)
(72) Erfinder: Lorenz, Kurt, Dr., D-4321 Hattingen (DE); Dungs, Horst, D-4690 Herne (DE); Nashan, Gerd, Dr.-Ing., D-4200 Oberhausen (DE); Breidenbach, Dieter, Dr.-Ing., D-4355 Waltrop (DE); Volmari, Josef, Ing.-grad., D-4630 Bochum (DE)
(74) Vertreter: Dahlkamp, Heinrich-Leo, Dipl.-Ing.

(56) Entgegenhaltungen:
- DE-A- 3 013 722
- DE-A- 3 115 437
- TECHNISCHE MITTEILUNGEN, 75. Jahrgang, Heft 9, September 1982, Seiten 434-439; H. DUNGS: "Kokstrockenkühlung mit Kühlwänden im Koksschacht"

## Beschreibung

Die Erfindung bezieht sich auf eine Kokstrockenkühleinrichtung gemäß Oberbegriff des Hauptanspruches.

Eine derartige Kokstrockenkühleinrichtung ist beschrieben in « Technische Mitteilungen 75. Jahrgang, Heft 9/1982, Seiten 434 bis 439. Gemäß Bild 2, Seite 435 sind dabei die Kühlwände auf einem Träger gelagert, der quer zu den Kühlwänden verläuft und in den Außenwänden der Kühlkammer gelagert ist. Diese Träger müssen bei den großen Abmessungen der Kühlkammer und der relativ großen freien Tragweite sehr stabil ausgelegt sein. Außerdem hat es sich gezeigt, daß bei einer Minimierung der Kühlgasmenge die Temperaturen dieser Träger sehr leicht ansteigen und in Temperaturbereiche gelangen, in denen die Festigkeit der Träger beeinträchtigt wird.

Aus dem Bild 2, Seite 435 der oben genannten Schrift bzw. der DE-A-31 15 437 sind ebenfalls Austragswippen bekannt, mit denen der gekühlte Koks am Ende des Kühlschachtes dosiert abgezogen wird. Die Betätigung der ca. 3 m langen Austragswippen erfolgt durch hydraulische Zylinder, die außerhalb des Kühlschachtes angebracht sind. Diese Kühlwippen erstrecken sich über die halbe Länge des Kühlschachtes. In der Mitte zwischen den Austragswippen befindet sich ein begehbarer Raum zur Wartung und Reparatur der Wippenlager. Dieser begehbare Raum nimmt relativ viel Platz in Anspruch und der gekühlte Koks muß in der Kühlkammer um diesen Raum herum geleitet werden, was zu Verteilungsproblemen führen kann.

Aufgabe der Erfindung ist es nun, Verbesserungen bei der Lagerung der Austragswippen in der Kühlkammer vorzuschlagen, um eine weitere Vergleichmäßigung des Koksabzuges zu erreichen.

Diese Aufgabe wird erfindungsgemäß dadurch gelöst daß die Austragswippen in der Mitte der Kühlkammer auf einem schmalen,, genau unter der mittleren Kühlwand in der Mitte der Kühlkammer angeordneten Träger gelagert sind, der parallel zu den Kühlwänden quer durch die gesamte Kühlkammer verläuft.

Auf einen eigenen begehbaren Kanal zu Wartung und Reparatur der Wippenlager in der Mitte der Kühlkammer wird erfindungsgemäß verzichtet. Durch die Anordnung der Reihe der inneren Heißtemperaturlager auf dem schmalen Träger genau unter einer mittleren Kühlwand in der Mitte der Kühlkammer ist ein ungestörter Koksabzug ohne größere Auslenkungen in der Mitte der Kühlkammer möglich. Mit dieser Anordnung ist zweckmäßigerweise verbunden, daß statt einer geraden Zahl von anderen Kühlwänden nunmehr eine ungerade Zahl an Kühlwänden in der Kammer angeordnet ist. Erfindungsgemäß sind weiterhin die inneren Lager der Austragswippen als trocken laufende, wartungsfreie Heißtemperaturlager ausgebildet. Man ist dadurch in der Lage, in der Mitte über dem Heißtemperaturlager lediglich ein kleines Abdeckblech zur Ableitung des Kokses anzuordnen. Durch diese Maßnahme wird der Koks im Bereich der Koksschurren wesentlich weniger umgelenkt, so daß ein gleichmäßigerer Abzug des Kokses erreicht wird.

Die Erfindung wird anhand der beigefügten
Figuren 1 und 2 beispielsweise näher erläutert.
Figur 1 zeigt einen vertikalen Schnitt durch eine Kokstrokkenkühleinrichtung.
Figur 2 zeigt ebenfalls einen vertikalen Schnitt durch die Kokstrockenkühleinrichtung senkrecht zum Schlitz gemäß Figur 1.

Bei der Kokstrockenkühlung wird der heiße Koks über die Vorkammer (1) durch die Durchtrittsöffnung (3) in die Kühlkammer (2) mit den inneren Kühlwänden (4) gefüllt und wird aus der Kühlkammer unten über die Koksschurren (12) und die Koksaustragswippen (14) aus der Kühlkammer abgezogen. Das Kreislaufkühlgas wird über die Kühlgasleitung (11) und über waagerechte, als Hohlträger (10) ausgebildete Leitungen über die Austritte (13) am unteren Ende der Koksschurren (12) in die Kammer geleitet und strömt am oberen Ende der Kühlkammer außerhalb des Schüttkegels (5) des heißen Kokses zum Abhitzekessel (6) und den nachgeschalteten Feinentstauber (7) der unter Zwischenschaltung einiger Zusatzeinrichtungen mit der Kühlgasleitung (11) verbunden ist. Unterhalb der einzelnen Kühlwände (4), (4a) befinden sich im Bereich der größtenteils feuerfesten Stützwände (8) in bestimmten Abständen die Einzelstützten bzw. Träger (9) die wiederum fest mit den durchgehenden Hohlträgem (10) verbunden sind. Der Raum zwischen den Ableitblechen der Koksschurren und den Hohlträgem (10) kann größtenteils mit Isoliermaterial ausgefüllt sein, er kann aber auch teilweise von dem kalten Kühlgas gekühlt werden. Die Anzahl der inneren Kühlwände (4) in der Kühlkammer (2) ist ungerade und damit ist die mittlere Kühlwand (4a) genau zentral in der Mitte der Kühlkammer angeordnet. Sie stützt sich über eine Stütze (9) auf dem Hohlträger (10) ab. Genau senkrecht unter der mittleren Kühlwand (4a) verläuft in derselben Richtung ein Träger (16), auf dem die inneren Heißtemperaturlager (15) für die Austragswippen (14) sich befinden. Der Koks der in den beiden der inneren Kühlwand (4a) benachbarten Zellen nach unten rutscht, wird im Bereich der Koksschurren (12) bzw. im Bereich des Abdeckbleches über den Heißtemperaturlagem (15) nur unwesentlich abgelenkt. Oberhalb dieser inneren Lager kommt es demnach nicht mehr zu Verzögerungen beim Austrag des Kokses.

### Bezugszeichenliste

(1) Vorkammer
(2) Kühlkammer
(3) Durchtrittsöffnung
(4) Kühlwände
(4a) mittlere Kühlwand
(5) Koksschüttkegel
(6) Abhitzekessel
(7) Feinentstauber
(8) Stützwände für (4)
(9) Stützen bzw. Träger
(10) Hohlträger
(11) Kühlgasleitung
(12) Koksschurren
(13) Kühlgasaustritte
(14) Austragswippen
(15) innere Lager von (14)
(16) Träger für (15)

## Patentansprüche

1. Kokstrockenkühleinrichtung mit einer Koksaustragsvorrichtung am unteren Ende der Kühlkammer bestehend aus in Längs- bzw. Querrichtung der Kühlkammer angeordneten Austragswippen mit in etwa dreieckförmigem Querschnitt, die an einem Eckpunkt drehbar gelagert sind und von außerhalb des Kühlschachtes zu betätigen sind, dadurch gekennzeichnet, daß die Austragswippen (14) in der Mitte der Kühlkammer (2) auf einem schmalen, genau unter der mittleren Kühlwand (4a) in der Mitte der Kühlkammer (2) angeordneten Träger (16) gelagert sind, der parallel zu den Kühlwänden quer durch die gesamte Kühlkammer verläuft.

2. Kokstrockenkühleinrichtung nach Anspruch 1, dadurch gekennzeichnet, daß die inneren, in der Mitte der Kühlkammer (2) angeordneten Lager (15) der Austragswippen (14) als trocken laufende, wartungsfreie Heißtemperaturlager ausgebildet sind.

## Claims

1. A plant for the dry-cooling of coke equipped with a coke discharge device located at the lower end of the cooling chamber, said coke discharge . device being composed of swing discharges arranged in longitudinal and transverse direction of. the cooling chamber, being of a nearly triangular cross-section, being pivoted at one comer point and being operable from outside the cooling shaft, characterized in that said swing discharges (14) are supported in the centre of the cooling chamber (2) on a narrow girder (16) being arranged exactly under the middle cooling wall (4a) in the centre of the cooling chamber (2), said girder extending in parallel to the cooling walls transversely through the entire cooling chamber.

2. A plant for the dry-cooling of coke pursuant to Claim 1, characterized in that the inner bearings (15) of said swing discharges (14) being arranged in the centre of the cooling chamber (2) are designed and constructed as dry-running maintenance-free hot temperature-type bearings.

## Revendications

1. Installation d'extraction à sec du coke avec un dispositif d'évacuation du coke à l'extrémité inférieure de la chambre de refroidissement se composant de bascules de déversement avec section quasi -triangulaire disposées en sens longitudinal et/ou transversal de la chambre de refroidissement, ces bascules étant fixées à un angle de façon à pivoter et pouvant être actionnées de l'extérieur de la gaine de refroidissement, caractérisée par le fait que les bascules de déversement (14) au milieu de la chambre de refroidissement (2) sont posées sur une poutre étroite (16) située exactement en dessous de la paroi de refroidissement médiane (4a) au milieu de la chambre de refroidissement (2), cette poutre étant parallèle aux parois de refroidissement à travers toute' la chambre de refroidissement.

2. Installation d'extraction à sec du coke selon revendication 1, caractérisée par le fait que les paliers intérieurs (15) des bascules de déversement (14) disposées au milieu de la chambre de refroidissement (2) sont conçus en tant que paliers pour marche à sec ne nécessitant pas d'entretien et pouvant être soumis à des températures élevées.
